# EUROPÄISCHE PATENTSCHRIFT

(11) **EP 2 784 148 B1**
(45) Veröffentlichungstag und Bekanntmachung des Hinweises auf die Patenterteilung: **28.04.2021**
(21) Anmeldenummer: 14000875.6
(22) Anmeldetag: 12.03.2014
(51) Int. Cl.: C11D 17/04

(54) **Einmalbehältnis mit Zusatzmittel für Wasser für die Behandlung von Gegenständen**
Single use container with additive for water for the treatment of articles
Récipient à usage unique pour additif pour l'eau pour le traitement d'objets

(30) Priorität: 12.03.2013 DE 102013004367
(43) Veröffentlichungstag der Anmeldung: 01.10.2014
(73) Patentinhaber: Malenta GmbH, 4419 Lupsingen (CH); Comtag AG, 8196 Wil (CH)
(72) Erfinder: Zimmerer, Michael, 4450 (CH)
(74) Vertreter: Mehl-Mikus, Claudia

(56) Entgegenhaltungen:
- EP-A1- 0 090 311
- EP-A1- 0 339 410
- WO-A1-01/06856
- WO-A1-01/46379
- WO-A1-80/01079
- WO-A1-03/070211
- WO-A1-2008/053177
- US-A- 4 818 422
- US-A- 5 002 679

## Beschreibung

Die Erfindung betrifft ein Einmalbehältnis mit Zusatzmittel für Wasser für die Behandlung von Gegenständen nach dem Oberbegriff des Anspruchs 1 und ein Verfahren zur Herstellung eines solchen Einmalbehältnisses.

Das erfindungsgemäße Einmalbehältnis samt Zusatzmittel für Wasser für die Behandlung von Gegenständen ist im allgemeinsten Sinne zu verstehen. Dies gilt sowohl für das Zusatzmittel als solches als auch für das Wasser hinsichtlich des Verwendungszwecks zum Behandeln von Gegenständen. So ist beispielsweise die Erfindung nicht nur auf das Waschen von Wäsche beschränkt. Die Erfindung erstreckt sich auf alle Anwendungsbereiche, bei denen Gegenstände mit Wasser in Berührung kommen.

Waschmittel zur Verwendung in Waschmaschinen liegen in der Regel in pulvriger Form vor. Das Pulver kann dabei entweder lose vorliegen, aber auch in gepresster Form als Tabs, Tabletten, Granulat, Pellets etc. Diese Darreichungsformen für das Waschmittel haben den Nachteil, dass leicht eine Überdosierung möglich ist. Weiterhin kann eine direkte Berührung des Waschmittels mit der Haut auftreten, was zu Kontaktekzemen führen kann.

Behältnisse für vorportionierte Waschmittel sind aus dem Stand der Technik bekannt. Die EP 0 339 410 A1 offenbart ein teilchenförmiges Waschmittel, das in einem Beutel aus einem flächigen textilen und wasserunlöslichen, aber wasserdurchlässigen Material, der eine oder mehrere Kammern aufweist, gefüllt ist. Das Beutelmaterial besteht aus Propylenfasern und einem weiteren polymeren Material. Es kann sich um ein nichtverwobenes textiles Flächenmaterial mit einer bestimmten Luftdurchlässigkeit handeln, das Staub abschirmt und Wasser durchlässt.

In der WO 2008/053177 A1 wird ein flexibler Portionsbeutel beschrieben, der aus mehreren miteinander versiegelten Lagen aus einem wasserdurchlässigen, aber wasserunlöslichen Netzmaterial gebildet wird, in den ein Verfärbungsschutzmittel eingefüllt ist und der beim Wäschewaschen der Waschmaschine zugegeben werden kann, um eine Farbübertragung zu vermeiden.

Der Erfindung liegt die Aufgabe zu Grunde, eine neue Darreichungsform für ein Zusatzmittel für Wasser für die Behandlung von Gegenständen zu schaffen.

Diese Aufgabe wird mit dem Gegenstand mit den Merkmalen des Anspruchs 1 gelöst.

Weiter liegt der Erfindung die Aufgabe zu Grunde, ein Verfahren zur Herstellung eines Einmalbehältnisses zu schaffen, das wasserunlöslich und wasserdurchlässig ist, das zur Einmalverwendung zur Behandlung von Gegenständen in Wasser geeignet ist.

Diese Aufgabe wird mit dem Gegenstand mit den Merkmalen des Anspruchs 9 gelöst.

Die Grundidee der Erfindung liegt in einer speziellen Darreichungsform für das Zusatzmittel für Wasser für die Behandlung von Gegenständen insbesondere im häuslichen Bereich unter Verwendung eines Einmalbehältnisses für die entsprechende Menge an Zusatzmittel, und zwar für einen einzigen Behandlungsvorgang. Dieses Einmalbehältnis mit Zusatzmittel zeichnet sich zum einen dadurch aus, dass es aus einem wasserunlöslichen Material besteht und zum anderen dadurch, dass es wasserdurchlässig ist. Dadurch ist die Möglichkeit geschaffen, dass das Einmalbehältnis mit dem darin befindlichen Zusatzmittel in die entsprechende Maschine gegeben werden kann. Erfindungsgemäß ist das Einmalbehältnis aus einem einstückigen Ausgangsmaterial, nämlich aus einem Schlauch, hergestellt. Dieser wird an seinen beiden Enden verschlossen, wenn sich das Zusatzmittel darin befindet. Indem das Einmalbehältnis wasserdurchlässig ist, kann sich das darin befindliche Zusatzmittel im Wasser auflösen und durch die Poren im Behältnis austreten. Es besteht dabei nicht die Gefahr, dass das Einmalbehältnis sich ebenfalls mit auflöst. Denn es besteht - wie ausgeführt - aus einem wasserunlöslichen Material. Die Durchlässigkeit des Behältnisses kann dabei unterschiedlich ausgebildet sein. So kann bei kleineren Poren das Zusatzmittel über einen längeren Zeitraum abgegeben werden. Somit lässt sich über die Porengröße die Zeitdauer der Abgabe des Zusatzmittels steuern. Der Vorteil dieser Darreichungsform für das Zusatzmittel in einer entsprechenden Maschine besteht darin, dass das Zusatzmittel vordosiert ist und damit nicht die Gefahr einer Überdosierung besteht. Da sich das Zusatzmittel darüber hinaus in diesem Einmalbehältnis befindet, erfolgt keine direkte Berührung mit der Haut. Dadurch werden Kontaktekzeme vermieden. Das Zusatzmittel kann sich in dem vorbeschriebenen Einmalbehältnis in Form von reinem Pulver, aber auch in Form von gepresstem Pulver (Tabs, Tabletten, Granulat, Pellets etc.) oder auf andere Art und Weise befinden. Vorzugsweise ist das Ausgangsmaterial des Einmalbehältnisses beispielsweise mittels Schweißen maschinell verarbeitbar. Das Einmalbehältnis hat als Grundvoraussetzung lediglich, dass es wasserdurchlässig ist, sich jedoch nicht in Wasser auflösen kann.

Das Behältnis ist kationisch ausgebildet. Da in dem Wasser befindliche Farben, welche aus den Wäschestücken ausgetreten sind, anionisch sind, können über einen entsprechenden elektrochemischen Prozess die Farbmoleküle gebunden werden.

Schließlich ist ein Flockungsmittel vorgesehen, das entweder dem Zusatzmittel zugegeben wird oder sich separat in einem Behältnis befindet. Dadurch werden im Wasser befindliche Farben effektiv gebunden.

Wie eingangs bereits ausgeführt, kann das Zusatzmittel die unterschiedlichsten Funktionen erfüllen. So kann es gemäß einer weiteren Ausführungsform ein Waschmittel zum Wäschewaschen, ein Mittel zum Binden von Farbe beim Wäschewaschen, ein Färbemittel beim Wäschewaschen, ein Additivmittel beim Wäschewaschen, ein Spülmaschinenreiniger etc. sein. Weitere Anwendungsmöglichkeiten sind denkbar.

Gemäß einer Weiterbildung kann das Zusatzmittel in loser pulvriger oder gepresst pulvriger Form vorliegen. Dies bedeutet, dass sich das Zusatzmittel auflöst, wenn es mit dem Wasser in Berührung gelangt.

Gemäß noch einer Weiterbildung des erfindungsgemäßen Einmalbehältnisses kann das Material für das Behältnis ein Kunststoffvlies sein. Dieses Kunststoffvlies besteht aus miteinander verschlungenen Kunststofffasern. Die Verwendung eines Vlieses hat den Vorteil, dass es zum einen wasserdurchlässig ist und dass zum anderen aneinanderliegende Vlieslagen durch Wärmebeaufschlagung miteinander verschweißt werden können.

Alternativ ist es auch möglich, dass das Behältnis aus Papier mit einer wasserfesten Imprägnierung besteht, damit es sich nicht in Wasser auflöst und die entsprechende Nassfestigkeit aufweist. Das Papier ist dabei insbesondere langfaserig. Die Imprägnierung kann durch untergemischtes synthetisches Harz gebildet werden.

Vorzugsweise ist das vorbeschriebene Papier heißsiegelfähig. Dies bedeutet, dass durch eine Wärmebeaufschlagung zwei Papierlagen miteinander verklebt werden können. Dies kann entweder durch eingewobene Kunststofffasern oder durch das vorbeschriebene Nassfestmittel erreicht werden. Die kunststoffhaltigen Fasern oder Kunststofffasern, die das Papier aufweist, können bevorzugt polyethylenhaltige Fasern sein.

Das Ausgangsmaterial für das Behältnis kann aus Kunststoff bestehen oder Anteile aus Kunststoff enthalten. Der Vorteil in der Verwendung von Kunststoff besteht darin, dass zum einen die notwendige Stabilität gewährleistet ist und dass zum anderen aneinanderliegende Behältnismaterialien miteinander verschweißt werden können.
In einer erfindungsgemäßen Ausführungsform kann das Behältnis mit Wirkstoffträgern, bevorzugt mit mikroverkapselten Wirkstoffträgern, insbesondere Duftstoffträgern oder mit Aktivkohle ausgerüstet, insbesondere bedruckt, sein.

Das erfindungsgemäße Zusatzmittel, das sich in dem Behältnis befindet und insofern mit diesem ein Reinigungs- und Pflegekit bildet, kann eine Waschmittelzusammensetzung nach Baukastenprinzip sein. Diese weist immer zumindest eine Komponentengruppe A auf, die eine Kombination aus Enzymen umfassend Proteasen, Stärke entfernende Alpha-Amylasen, hitzestabile Alpha-Amylasen, biopolymerzersetzende Cellulasen, Lipasen, Mannan-Entferner, die Oligosaccaride sind, Frucht- und Pektinflecken entfernende Cellulasen, antivergrauende Cellulasen ist. Die Komponentengruppe A macht 10 bis 15 Gew.-%, bevorzugt 11 Gew.-%, aus; stets bezogen auf die Gesamtzusammensetzung mit 100 Gew.-%. Weiter weist die Waschmittelzusammensetzung zumindest eine weitere Komponentengruppe aus den Komponentengruppen A1, A2, B, C, D, E, F, G, H, I, K auf.

Dabei ist die Komponentengruppe
- A1 eine Kombination aus sauerstoffbleichresistenten Enzymen, umfassend eine Alpha-Amylase, eine Protease erster Art und eine Protease zweiter Art, und macht 2 bis 5 Gew.-%, bevorzugt 3 Gew.-%, aus,
- A2 eine Kombination aus Bleichmitteln, umfassend TAED und Carbamidperoxid, und macht 1 bis 3 Gew.-%, bevorzugt 2 Gew.-%, aus,
- B ein Booster, der insbesondere eine Polymeradditivverbindung mit Boostingeffekt ist, und macht 1 bis 3 Gew.-%, bevorzugt 2 Gew.-% aus,
- C aus Tensiden, Fettalkoholsulfaten, schaumarmen Tensiden, umfassend kationische oder amphoterische Tenside, Seifen, beschaffen,
wobei die Fettalkoholsulfate 30 bis 40 Gew.-%, bevorzugt 36 Gew.-%, und die schaumarmen Tenside 16 bis 20 Gew.-%, bevorzugt 18 Gew.-% ausmachen,
- D durch einen Entschäumer, bevorzugt Silikon-Entschäumer gebildet, der 3 bis 5 Gew.-%, bevorzugt 4 Gew.-%, ausmacht,
- E durch ein Dispergiermittel gebildet, das 1 bis 3, bevorzugt 2 Gew.-%, ausmacht,
- F durch optische Aufheller gebildet, die mit geringen Gewichtsanteilen, bevorzugt nicht über 5 Gew.-%, vorliegen
- G durch zumindest eine bakterizid wirkende Komponente gebildet, die 3 bis 8 Gew.-%, bevorzugt 5 Gew.-%, ausmacht,
- H durch kationisierte Fasern, die 5 bis 15 Gew.-%, bevorzugt 10 Gew.-%, ausmachen, und/oder ein Flockungsmittel, das 3 bis 10 Gew.-%, bevorzugt 5 Gew.-%, ausmacht, gebildet,
- I durch zumindest ein Wäscheadditiv zur Verbesserung des Tragekomforts oder als Desensibilisierungsmittel für die Haut, insbesondere eine Silberverbindungen und/oder eine Aloe Vera-Zusammensetzung, gebildet, wobei jedes Additiv 0,5 bis 2 Gew.-%, bevorzugt 1 Gew.-%, ausmacht,
- K aus einem Kalkdeaktivierungsmittel oder Komplexbildner Sequestriermittel, Dispergiermittel und/oder Schichtsilikate gebildet, wobei das Sequestriermittel 8 bis 12 Gew.-%, bevorzugt 10 Gew.-%, und das Schichtsilikat 0,5 bis 2 Gew.-%, bevorzugt 1 Gew.-%, ausmacht.

Ferner wird ein Verfahren zur Herstellung eines Einmalbehältnisses beansprucht, das aus dem wasserunlöslichen sowie wasserdurchlässigen Material besteht, in dem sich das erfindungsgemäße Zusatzmittel befindet, das vorstehend beschrieben ist. Das Behältnis dient der Einmalverwendung zur Behandlung von Gegenständen in Wasser wobei das Zusatzmittel in wasserlöslicher Form vorliegt. Das Verfahren umfasst die Schritte
- Bereitstellen des wasserunlöslichen sowie wasserdurchlässigen Materials als siegelfähiges Endlosmaterial,
- Formen des Behältnisses mittels Formgebern wie Rohr oder Spaltkeil, dabei Verbinden des Endlosmaterials in zumindest einer Richtung und Schließen einer Seite des Behältnisses,
- Befüllen des Behältnisses mit dem Zusatzmittel, und
- Schließen der weiteren Seiten des Behältnisses.

Das Verbinden des Endlosmaterials, das siegelfähiges Papier ist, kann durch Siegeln oder mittels Druck, insbesondere mittels Ultraschall erfolgen.

Ausführungsbeispiele der erfindungsgemäßen Darreichungsform für ein Zusatzmittel für Wasser für die Behandlung von Gegenständen werden nachfolgend anhand der Zeichnungen beschrieben. In diesen zeigt:
- Fig. 1: eine schematische Längsschnittdarstellung durch ein aus zwei zusammengeschweißten Flächenmaterialien gebildetes Behältnis gemäß Stand der Technik;
- Fig. 2a: unterschiedliche geometrische Formen des Behältnisses gemäß Stand der Technik;
- Fig. 2b: unterschiedliche freie Formen des Behältnisses gemäß Stand der Technik;
- Fig. 3a: ein erfindungsgemäßes Schlauchbeutelsystem aus einem zusammengeschweißten Flächenmaterial in Form eines Tetraeders;
- Fig. 3b: ein erfindungsgemäßes Schlauchbeutelsystem aus einem zusammengeschweißten Flächenmaterial in Form eines Sachets.

Ein Behältnis 1 für ein Zusatzmittel 2 in Form von losem Pulver oder in Form von gepresstem Pulver (beispielsweise Waschmittel) sieht vor, dass es aus einem wasserunlöslichen Material besteht und dass das Material derart porös ist, dass es wasserdurchlässig ist.

Fig. 1 sowie Fig. 2a und 2b zeigen ein nicht erfindungsgemäßes - in Bezug auf den Behältnistyp - Padsystem, dessen Grundprinzip darin besteht, dass zwischen den beiden Flächenmaterialien 3, 3' das Zusatzmittel 2 sandwichartig festgelegt ist. Die Ränder der beiden Flächenmaterialien 3, 3' sind fest miteinander verbunden, insbesondere miteinander verschweißt.

Basierend auf diesem Grundprinzip sind die unterschiedlichsten geometrischen Formen denkbar, beispielsweise geometrische Formen der Fig. 2a oder freie Formen der Fig. 2b.

Während die zuvor beschriebenen nicht erfindungsgemäßen Ausführungsformen aus zwei Flächenmaterialien bestehen, ist das Behältnis 1 gemäß Fig. 3a und 3b erfindungsgemäß aus einem einteiligen Flächenmaterial in Form eines Schlauchbeutelsystems hergestellt. Dies bedeutet, dass das einstückige Flächenmaterial entsprechend gefaltet und verschweißt ist. Auch hier befindet sich das Zusatzmittel 2 im Innern.

Das Grundprinzip dieser Darreichungsform für das Zusatzmittel 2 besteht darin, dass eine bestimmte Portion an Zusatzmittel 2 in dem Einmalbehältnis 1 das ein Sachet 1 sein kann, vorgegeben ist. Dies bedeutet, dass das Behältnis 1 mit dem darin befindlichen Zusatzmittel 2 beispielsweise beim Wäschewaschen zusammen mit der Wäsche in die Waschtrommel gegeben wird. Das Behältnis 1 mit dem darin befindlichen Zusatzmittel 2 durchtränkt sich allmählich mit Wasser, so dass das Zusatzmittel 2 allmählich aufgelöst wird und nach außen für den Waschvorgang dringen kann.

Das Zusatzmittel kann ein Waschmittel sein, das bevorzugt enzymbasiert ist und sich nach einem Baukastenprinzip zusammenstellen lässt. Vorteilhaft ist durch die Befüllung von Sachets als Behältnissen mit unterschiedlicher Waschmittelzusammensetzung immer die richtige Dosierung für einen vorbestimmten Waschvorgang sicher gestellt. Der Nutzer gibt das Sachet in die Waschmaschine, bevorzugt direkt in die Trommel, wo die Wäsche unmittelbar mit dem sich lösenden oder gelösten Waschmittel kontaktiert wird. Durch das Durchspülen des Sachets, wenn sich die Trommel mit Wasser füllt, löst sich das Waschmittel auf und etwa in oder am Sachet vorgesehene Substanzen werden frei gesetzt.

Erfindungsgemäß wird daher das Sachet bzw. Behältnis aus entsprechend wasserdurchlässigem Material gefertigt, das eine Wasserdurchlässigkeit von zumindest 1000 l/m², bevorzugt von über 2000 l/m², aufweist.

Das Sachet kann bevorzugt aus Langfaserpapier mit siegelbarem Kunststoffzusatz mit einem Grammgewicht pro Quadratmeter bestehen, das im Bereich von 8 bis 15, bevorzugt bei 16,5 +/- 1,0 liegt. Geeigneter Weise hat es eine Dicke im Bereich von 50 bis 70 µm, bevorzugt von 65 +/- 8 µm. Es soll eine Bruchkraft trocken, längs von über 8,0 N/15 mm aufweisen. Die Bruchkraft trocken, quer soll bei über 2,5 N/15 mm liegen und die Bruchkraft nass, quer soll bei über 1,2 N/15mm liegen (nach Glatfelter). Die Porosität liegt vorzugsweise bei über 1300 l/m²s (nach Glatfelter).

Die Papierfasern sollen vorteilhaft einen Heißsiegelfaseranteil von zumindest 18 bis 22 %, aufweisen, um die Sachets sicher versiegeln zu können. Solche heißsiegelbaren Fasern sind z. B. Kunststofffasern oder kunststoffhaltige Fasern.

So kann das Langfaserpapier entweder direkt als Schlauchware gefertigt werden, oder es kann aus dem Langfaserpapier Schlauchware hergestellt werden, indem ein Rechteckzuschnitt einseitig versiegelt wird; dann kann der Schlauch sukzessiv mit Zusatzstoff, insbesondere Waschpulver, befüllt und abschnittweise versiegelt werden, so dass einzelne geschlossene Sachets bereitgestellt werden, wenn die Sachets an den (in Bezug auf den Schlauch) Quersiegelnähten geeignet getrennt werden.

Es wird zur Schlauchfertigung explizit Bezug auf EP 0368428 A1 genommen, die ein Verfahren zum Herstellen eines aus einer Polyäthylen/Papier-Polyäthylen-Verbundfolie bestehenden Schlauchbeutels beschreibt.

Die Fertigung des Schlauches kann erfindungsgemäß hier vorsehen, dass die Verbundfolie dort durch siegelfähiges, wasserdurchlässiges Papier, das imprägniert ist, ersetzt wird und das getaktet von einer Vorratsrolle abgezogen und in einer Formschulter zu einem Schlauch geformt und als solcher zu einer Siegelstation geführt wird, in der die hier mit Zusatzstoff gefüllten Beutel durch Setzen einer Querversiegelung gebildet werden.

Das Fertigungsverfahren des Beutels kann vorsehen, dass das Endlosmaterial direkt bei der Herstellung ausgerüstet wird, also etwa die zur Fertigung eingesetzten Fasern mit Wirkstoffen (Duftstoffe, Flockungsmittel,...) versehen bzw. ausgerüstet werden, etwa durch Eintauchen in entsprechende Wirkstofflösungen, und Trocknen Lassen, vor der Papierherstellung. Dabei kann auch das Imprägnieren erfolgen, etwa mittels Harz. Die Imprägnierlösung kann den Wirkstoff enthalten. Das fertige Papier kann auch mit Wirkstoffen wie etwa Duftstoffen, auch in mikroverkapselter Form, oder mit Aktivkohlepartikeln ausgerüstet oder bedruckt werden; auch das Einbringen von Aktivkohlefasern vor der Herstellung des flächigen Materials bzw. Endlosmaterials oder Papiers ist denkbar.

Das Sachet trägt eine positive Ladung zwecks Farbstoffbindung beim Waschen. Das Ausgangsmaterial kann in jedem Schritt kationisiert werden, ggf. auch nach der Befüllung.

Die Formung der Beutel aus dem Endlosmaterial kann erfindungsgemäß hier mittels Rohr oder Spaltkeil erfolgen; durch Siegelung in Längsrichtung wird ein Schlauch erzeugt. Bei Einsatz einer Maschine, die vertikal arbeitet, wird über das Rohr der Beutel geformt und durch das Rohr gefüllt; im Anschluss wird durch einen Siegelvorgang der Beutel, resp. das Sachet geschlossen und ggf. geschnitten. Wenn nicht sofort geschnitten wird, so entsteht ein Kettenbeutel, der später geschnitten und in einzelne Beutel geteilt wird.

Bei einer alternativen Maschine, die horizontal arbeitet, entstehen einzelne Beutel durch einen Spaltkeil, die dann etwa am einen Rundläufer zur weiteren Bearbeitung übergeben werden. Die weitere Bearbeitung sieht u. a. das Befüllen vor; dann wird der Beutel durch Siegeln - oder alternativ durch Druck oder Ultraschall - geschlossen, was auch bei der vertikal arbeitenden Variante möglich ist.

Der Zusatzstoff kann, wenn er als Waschmittel bereit gestellt wird, nach einem Baukastenprinzip aus verschiedenen Komponenten A bis K zusammengesetzt werden, siehe auch Tabelle 1.

Dabei sind für einige Komponenten beispielhaft markenrechtlich geschützte Produkte angegeben, die sich besonders für die Verwendung im Baukasten eignen. Ungeachtet dessen, kann jede dieser markenrechtlich geschützten Komponenten auch durch eine anders heißende aber gleich wirkende Komponente ersetzt werden.

Die Komponentengruppe A, die immer in der Gesamtwaschmittelzusammensetzung enthalten ist, ist eine Kombination aus Enzymen, die in granulierter Form vorliegen.

Die Gesamtheit der Enzyme umfasst bevorzugt granulierte Enzyme wie Proteasen, Stärke entfernende Alpha-Amylasen, besondere hitzestabile Alpha-Amylasen, Cellulasen, die biopolymerzersetzend wirken, Lipasen zur Fett- und Ölfleckzersetzung, Mannan-Entferner, die Oligosaccaride sind, Cellulasen zur Entfernung von Frucht- und Pektinflecken und weitere Cellulasen, die antivergrauende Eigenschaften haben und beispielsweise aus baumwollfaserhaltiger Wäsche lose Baumwollenden zersetzen und insofern bewirken, dass die Wäsche glatt bleibt. Baukastengruppe A trägt 10 bis 15 Gewichtsanteile, bevorzugt 11 Gewichtsanteile zum Gesamtgewicht von 100 % einer erfindungsgemäßen Waschmittelzusammensetzung bei.

Die vorgenannten Enzyme der Komponentengruppe A werden jeweils durch aktuell auf den Markt erhältliche Produkte repräsentiert, zu denen Polarzyme® 12T Enzym, Blaze Evity® 100T, Stainzyme® Plus 12T, Termamyl® 120T, Carezyme® 900T, Lipex® 100T, Mannaway® 4.0T, X-Pect® 1000T und DCC® Enzym gehören.

Die unter den vorgenannten Markennamen genannten Komponenten sind lediglich beispielhaft zu verstehen.

Eine zweite Baukasten-Komponentengruppe, die optional zur enzymatischen Reinigung bei Weißwäsche eingesetzt wird, wird durch die Gruppe A1 repräsentiert. Sie umfasst sauerstoffbleichresistente Enzyme. Die Gruppe A1 sollte eine Alpha-Amylase, eine Protease erster Art und eine Protease zweiter Art enthalten. Unter diese Gruppe fällt beispielsweise die Kombination aus Duramyl® 120T, Everlase® 16T als Protease erster Art und Savinase® 16T als Protease zweiter Art. Baukastengruppe A1 trägt 2 bis 5 Gewichtsanteile, bevorzugt 3 Gewichtsanteile, zum Gesamtgewicht von 100 % einer erfindungsgemäßen Waschmittelzusammensetzung bei.

Als weitere Baukastengruppe kommt Gruppe A2 in Frage.

Diese Komponenten sind ebenfalls nicht dafür gedacht, für die Waschung von Buntwäsche eingesetzt zu werden; sie sind daher ebenfalls optional zu sehen, wohingegen Baukastengruppe A immer im Gesamtwaschmittel enthalten ist. Gruppe A2 trägt nur mit 2 bis 5 Gew.-%, bevorzugt mit 3 Gew.-%, zum Gesamtgewicht der Waschmittelzusammensetzung bei. Gewichtsprozent (Gew.-%) und Gewichtsanteil sind hierin synonym zu sehen.

Gruppe A2, deren Komponenten der Bleichung dienen, enthält TAED (Tetraacetylethylendiamin), also einen Wasserstoffperoxydverstärker und -aktivator, und Carbamidperoxid, einen kalt wirkenden Wasserstoffperoxidspender. Beide Komponenten sind mit einem Gewichtsanteil in einem Bereich von 1 bis 3 Gew.-%, bevorzugt mit 2 Gew.-% vom Gesamtgewicht der Waschmittelzusammensetzung enthalten, wenn sie für die Weißwäschebehandlung eingesetzt werden.

Schließlich soll generell die Waschmittelzusammensetzung einen Booster (Komponente B) für niedrig dosierte Waschmittel enthalten. Dies kann Repel-O-Tex® SRP6 oder eine andere geeignete Polymeradditivverbindung mit Boostingeffekt sein. Der Booster wird üblicherweise mit 1 bis 3 Gew.-%, bevorzugt mit 2 Gew.-% in der Gesamtmischung enthalten sein.

Die Komponentengruppe C enthält Tenside, nämlich Fettalkoholsulfate, schaumarme Tenside, die beispielsweise kationische oder amphoterische Tenside sein können; es kommen aber auch andere grenzflächenaktive Stoffe in Frage. Seifen, wie konventionell die Metallsalze als höhere Fettsäuren bezeichnet werden, kommen in Frage, sind aber nicht bevorzugt. Als Fettalkoholsulfat wird beispielsweise Sulfopon® 1216G eingesetzt. Fettalkoholsulfate sind mit 30 bis 40 % Gewichtsanteil am Gesamtgewicht der Waschmittelzusammensetzung beteiligt, bevorzugt jedoch mit 36 Gew.-%; die schaumarmen Tenside tragen mit 16 bis 20 Gew.-%, bevorzugt mit 18 Gew.-% zum Gesamtgewicht bei.

Die Komponentengruppe D wird durch Entschäumer, bevorzugt Silikon-Entschäumer und besonders bevorzugt durch Silfoam® SP150 repräsentiert. Der Entschäumer kann mit 3 bis 5 Gew.-%, bevorzugt mit 4 Gew.-% vorliegen.

Gruppe E umfasst Dispergiermittel. Hierunter fällt Sokalan® CP5G als bevorzugte Komponente. Die Dispergiermittel bewirken, dass der Wiederanhaftung von Schmutz gegengewirkt wird. Sie können mit 1 bis 3 Gew.-%, bevorzugt mit 2 Gew.-% vorliegen.

Unter Komponentengruppe F fallen optische Aufheller, um Farben und Weiß Brillanz zu verleihen. Diese können mit geringen Gewichtsanteilen, bevorzugt nicht über 5 Gew.-%, enthalten sein.

Die Komponentengruppe G umfasst zumindest eine Komponente, die bakterizid wirkt und so dazu dient, die Wäsche hygienisch zu halten. In Frage kommt hierfür die Komponente Tinosan® HP100, die mit 3 bis 8 Gew.-%, bevorzugt 5 Gew.-%, enthalten sein kann.

Schließlich kann die Waschmittelzusammensetzung zum Binden von Farben und Schmutzmittel kationisierte Fasern enthalten. Es ist anzumerken, dass diese kationisierten Fasern, anstatt dass sie dem Waschmittel beigegeben werden, auch in dem Behältnis, in dem sich das Waschmittel befindet, vorliegen können.

In diesem Falle können die Fasern, die das Behältnis bilden, und die bevorzugt langfasrig sind, vorbehandelt sein, so dass sie entsprechende Ladungsträger sind.

In diesem Fall ist die Farb- und Schmutzfangkomponente "kationisierte Fasern" vollständig oder zumindest teilweise nicht in der Waschmittelzusammensetzung sondern in dem Wasch-Kit, das aus Behältnis und Waschmittel gebildet wird, enthalten. Die Gesamtheit der kationisierten Fasern im Waschmittel oder im Kit liegt bevorzugt im Bereich von 5 bis 15 Gew.-%, sowohl bezogen auf das Kit als auch in Bezug auf das Waschmittel allein. Bevorzugt liegt das Gesamtgewicht bei 10 %.

Ein Flockungsmittel kann mit 3 bis 10 Gew.-%, bevorzugt mit 5 Gew.-%, ebenfalls zu Komponentengruppe H gehörig, in der Waschmittelzusammensetzung enthalten sein.

Eine weitere optionale Komponente, Gruppe I, die die Waschmittelzusammensetzung enthalten kann, dient der Wäscheadditivierung. Diese Komponenten können zur Verbesserung des Tragekomforts dienen oder Desensibilisierungsmittel für die Haut bilden. Die erste Komponente wird dabei durch eine Silberverbindung und die zweite durch eine Aloe Vera-Zusammensetzung repräsentiert. Jede der beiden Komponenten kann mit 0,5 bis 2 Gew.-%, bevorzugt mit 1 Gew.-%, in der Gesamtwaschmittelzusammensetzung enthalten sein.

Gruppe K der Baukastenkomponenten umfasst Kalkdeaktivierungsmittel, respektive Komplexbildner. Um die Wirkung des Kalks, der die Gesamtwaschleistung andernfalls reduziert, zu verringern, wird ein Sequestriermittel eingesetzt. Es kommt beispielsweise in Hydrodis® WP56G in Frage, das mit 8 bis 12 Gew.-%, bevorzugt mit 10 Gew.-%, im Waschmittel enthalten sein sollte. Weiter gehört zu dieser Gruppe ein Schichtsilikat bevorzugt SKS6-G, das mit 0,5 bis 2 Gew.-%, bevorzugt mit 1 Gew.-%, zum Gesamtgewicht der Zusammensetzung beiträgt.

Es ist anzumerken, dass die Silberverbindung ebenfalls auf beziehungsweise im Behältnis beziehungsweise den Fasern, die das Behältnis für das Zusatzmittel bilden, enthalten sein kann. Die Silberpartikel können beispielsweise auf die Fasern aufgetragen oder in die Fasern gewebt sein, derart, dass sie sich beim Waschen herauslösen.

Wenn Komponente I hinzugegeben wird, handelt es sich nicht um ein gewöhnliches reines Waschmittel, sondern um eine Wasch- und Pflegemittelzusammensetzung. Das gewaschene Textil wird mit pflegenden Substanzen ausgerüstet. Selbstverständlich sind weitere Substanzen zur Verbesserung des Tragekomforts und zur Desensibilisierung der Haut oder zu deren Pflege denkbar.

**Tabelle 1:**

| **Enzymbasiertes Baukasten-Waschmittel mit den Komponenten A bis K** | | | | |
|---|---|---|---|---|
| | **Waschmittel-Baukasten** | | Gew.-%, Bereich | bevorz. Gew.-% |
| **A** | **Enzymatische Reinigung** | Enzymzusammensetzung, gesamt | 10 - 15 | |
| | Enzym | Polarzyme® 12 T Enzym | 1 - 3 | 2 |
| | Enzym | Blaze Evity® 100T | 0,5 - 2 | 1 |
| | Enzym | Stainzyme® Plus 12T | 0,5 - 2 | 1 |
| | Enzym | Termamyl® 120T | 0,5 - 2 | 1 |
| | Enzym | Carezyme® 900T | 0,5 - 2 | 1 |
| | Enzym | Lipex® 100T | 0,5 - 2 | 2 |
| | Enzym | Mannaway® 4.0T | 0,5 - 2 | 1 |
| | Enzym | X-Pect® 1000T | 0,5 - 2 | 1 |
| | Enzym | DCC® Enzym | 0,5 - 2 | 1 |
| | | | | |

| **A1 Enzymatische Reinigung bei Weißwäsche, optional** | | | | |
|---|---|---|---|---|
| | Sauerstoffbleichresistentes Enzym | Duramyl® 120T | 0,5-2 | 1 |
| | Sauerstoffbleichresistentes Enzym | Everlase® 16T | 0,5-2 | 1 |
| | Sauerstoffbleichresistentes Enzym | Savinase® 16T | 0,5-2 | 1 |
| | | | | |

| **A2** | **Bleichung optional, alternativ zu A1 oder zusätzlich** | | | |
|---|---|---|---|---|
| | TAED (Tetraacetylethylendiamin) | | 0,5-2 | 1 |
| | Carbamidperoxid | | 1-3 | 2 |
| | | | | |

| **B** | **Booster** | | | |
|---|---|---|---|---|
| | Booster für niedrig dosierte Waschmittel | Repel-O-Tex® SRP6 | 1-3 | 2 |
| | | | | |

| **C** | **Tenside** | | | |
|---|---|---|---|---|
| | Fettalkoholsulfat (FAS) | Sulfopon® 1216G | 30 - 40 | 36 |
| Schaumarme Tenside (Kationisch, Amphotere); Seifen | | | 16 - 20 | 18 |
| | | | | |

| **D** | **Entschäumer** | | | |
|---|---|---|---|---|
| | Silkonentschäumer | Silfoam® SP150 | 3-5 | 4 |
| | | | | |

| **E** | **Dispergiermittel** | | | |
|---|---|---|---|---|
| | Dispergierung | Sokalan® CP5G | 1-3 | 2 |
| | | | | |

| **F** | **Farb- und Weißbrillanz** | | | |
|---|---|---|---|---|
| | | optische Aufheller | | |
| | | | | |

| **G** | **Hygiene / Bakterizid** | | | |
|---|---|---|---|---|
| | Anti Mikrobielle Wi | Tinosan® HP100 | | 5 |
| | | | | |

| **H** | **Farb- und Schmutzfang** | | | 10 |
|---|---|---|---|---|
| | Kationisierte Fasern | | | 5 |
| | Flockungsmittel | | | |
| | | | | |

| **I** | **Wäscheadditvierung** | | | |
|---|---|---|---|---|
| | Verbesserung Tragekomfort | Silberverbindung | 0,5 - 2 | 1 |
| | Desensibiliserungsmittel für die Haut | Aloe Vera | 0,5-2 | 1 |
| | | | | |

| **K** | **Kalkdeaktivierung** / **Komplexbildner** | | | |
|---|---|---|---|---|
| | Sequestriermittel. Dispergiermittel | Hydrodis® WP 56 G | | 10 |
| | Schichtsilikat | SKS6-G | | 1 |

## Patentansprüche

1. Einmalbehältnis (1) mit Zusatzmittel (2) für Wasser für die Behandlung von Gegenständen,
wobei das Zusatzmittel (2) in wasserlöslicher Form vorliegt und sich in dem Einmalbehältnis (1) befindet, das aus einem wasserunlöslichen sowie wasserdurchlässigen Material besteht und dazu ausgebildet ist, mit dem darin befindlichen Zusatzmittel (2) für eine Einmalverwendung in das Wasser gegeben zu werden,
**dadurch gekennzeichnet, dass**
das Einmalbehältnis (1)
- aus einem einstückigen Ausgangsmaterial, nämlich aus einem Schlauch, der an seinen beiden Enden verschlossen wird, wenn sich das Zusatzmittel darin befindet, hergestellt ist, und
- zum Binden von Farben kationisch ausgebildet ist, und
- das Zusatzmittel (2) ein Flockungsmittel aufweist.

2. Einmalbehältnis (1) mit Zusatzmittel (2) nach dem vorhergehenden Anspruch,
**dadurch gekennzeichnet, dass**
das Zusatzmittel (2) ein Waschmittel zum Wäschewaschen, ein Mittel zum Binden von Farbe beim Wäschewaschen, ein Färbemittel, ein Additivmittel beim Wäschewaschen, ein Spülmaschinenreiniger ist.

3. Einmalbehältnis (1) mit Zusatzmittel (2) nach einem der vorhergehenden Ansprüche,
**dadurch gekennzeichnet, dass**
das Zusatzmittel (2) in loser pulvriger oder gepresst pulvriger Form vorliegt.

4. Einmalbehältnis (1) mit Zusatzmittel (2) nach einem der Ansprüche 1 bis 3,
**dadurch gekennzeichnet, dass**
- das Behältnis (1) aus einem Kunststoffvlies besteht, oder dass
- das Behältnis (1) aus Papier mit einer wasserfesten Imprägnierung besteht,
wobei bevorzugt das Papier ein heißsiegelfähiges Papier, besonders bevorzugt ein heißsiegelfähiges Langfaserpapier, am meisten bevorzugt ein Langfaserpapier mit einer Wasserdurchlässigkeit von mindestens 1000 l/m², bevorzugt mindestens 2000 l/m² ist.

5. Einmalbehältnis (1) mit Zusatzmittel (2) nach Anspruch 4,
**dadurch gekennzeichnet, dass**
das Papier kunststoffhaltige Fasern oder Kunststofffasern, bevorzugt polyethylenhaltige Fasern aufweist.

6. Einmalbehältnis (1) mit Zusatzmittel (2) nach zumindest einem der vorhergehenden Ansprüche,
**dadurch gekennzeichnet, dass**
das Ausgangsmaterial für das Behältnis (1) aus Kunststoff besteht oder Anteile aus Kunststoff enthält und
dass das Ausgangsmaterial unter Einschluss des Zusatzmittels (2) in die gewünschte Form formbar und durch Wärme verschweißbar ist.

7. Einmalbehältnis (1) mit Zusatzmittel (2) nach zumindest einem der vorhergehenden Ansprüche,
**dadurch gekennzeichnet, dass**
das Behältnis (1) mit Wirkstoffträgern, bevorzugt mit mikroverkapselten Wirkstoffträgern, insbesondere Duftstoffträgern oder mit Aktivkohle ausgerüstet, insbesondere bedruckt ist.

8. Einmalbehältnis (1) mit Zusatzmittel (2) nach zumindest einem der Ansprüche 2 bis 7,
**dadurch gekennzeichnet, dass**
das Zusatzmittel (2) eine Waschmittelzusammensetzung nach Baukastenprinzip ist, die zumindest eine Komponentengruppe A aufweist,
die eine Kombination aus Enzymen umfassend Proteasen, Stärke entfernende Alpha-Amylasen, hitzestabile Alpha-Amylasen, biopolymerzersetzende Cellulasen, Lipasen, Mannan-Entferner, die Oligosaccaride sind, Frucht- und Pektinflecken entfernende Cellulasen, antivergrauende Cellulasen ist,
wobei die Komponentengruppe A 10 bis 15 Gew.-%, bevorzugt 11 Gew.-%, ausmacht, und wobei die Waschmittelzusammensetzung
zumindest eine weitere Komponentengruppe aus den Komponentengruppen A1, A2, B, C, D, E, F, G, H, I, K aufweist
wobei die Komponentengruppe
- A1 eine Kombination aus sauerstoffbleichresistenten Enzymen ist, umfassend eine Alpha-Amylase, eine Protease erster Art und eine Protease zweiter Art, und 2 bis 5 Gew.-%, bevorzugt 3 Gew.-%, ausmacht,
- A2 eine Kombination aus Bleichmitteln, umfassend TAED und Carbamidperoxid, ist, und 1 bis 3 Gew.-%, bevorzugt 2 Gew.-%, ausmacht,
- B einen Booster umfasst, der insbesondere eine Polymeradditivverbindung mit Boostingeffekt ist, und 1 bis 3 Gew.-%, bevorzugt 2 Gew.-%, ausmacht,
- C aus Tensiden, umfassend Fettalkoholsulfate, schaumarme Tenside, umfassend kationische oder amphoterische Tenside, Seifen, besteht,
wobei die Fettalkoholsulfate 30 bis 40 Gew.-%, bevorzugt 36 Gew.-%, und die schaumarmen Tenside 16 bis 20 Gew.-%, bevorzugt 18 Gew.-%, ausmachen,
- D Entschäumer, bevorzugt Silikon-Entschäumer umfasst, der 3 bis 5 Gew.-%, bevorzugt 4 Gew.-%, ausmacht,
- E Dispergiermittel umfasst, das 1 bis 3 Gew.-%, bevorzugt 2 Gew.-%, ausmacht,
- F optische Aufheller umfasst, mit geringen Gewichtsanteilen, bevorzugt nicht über 5 Gew.-%,
- G zumindest eine bakterizid wirkende Komponente, die 3 bis 8 Gew.-%, bevorzugt 5 Gew.-%, ausmacht,
- H kationisierte Fasern, die 5 bis 15 Gew.-%, bevorzugt 10 Gew.-%, ausmachen, und/oder Flockungsmittel, die 3 bis 10 Gew.-%, bevorzugt 5 Gew.-%, ausmachen, umfasst,
- 1 zumindest ein Wäscheadditiv zur Verbesserung des Tragekomforts oder als Desensibilisierungsmittel für die Haut, insbesondere eine Silberverbindung und/oder eine Aloe Vera-Zusammensetzung, umfasst, von denen jedes Additiv 0,5 bis 2 Gew.-%, bevorzugt 1 Gew.-% ausmacht,
- K als Kalkdeaktivierungsmittel oder Komplexbildner Sequestriermittel, Dispergiermittel und/oder Schichtsilikate umfasst, wobei das Sequestriermittel 8 bis 12 Gew.-%, bevorzugt 10 Gew.-%, und das Schichtsilikat 0,5 bis 2 Gew.-%, bevorzugt 1 Gew.-%, ausmacht;
alle Gewichtsprozentangaben bezogen auf 100 Gew.-% der Waschmittelzusammensetzung.

9. Verfahren zur Herstellung eines Einmalbehältnisses (1) aus einem wasserunlöslichen sowie wasserdurchlässigen Material, in welchem sich ein Zusatzmittel (2) befindet, nach zumindest einem der Ansprüche 1 bis 78, wobei das Behältnis (1) zur Einmalverwendung zur Behandlung von Gegenständen in Wasser beigebbar ist und wobei das Zusatzmittel (2) in wasserlöslicher Form vorliegt,
**umfassend die Schritte**
- Bereitstellen des wasserunlöslichen sowie wasserdurchlässigen Materials als siegelfähiges Endlosmaterial,
- Formen des Behältnisses mittels Formgebern wie Rohr oder Spaltkeil, dabei Verbinden des Endlosmaterials in zumindest einer Richtung und Schließen zumindest einer Seite des Behältnisses,
- Befüllen des Behältnisses mit dem Zusatzmittel, und
- Schließen der weiteren Seiten des Behältnisses.

10. Verfahren nach Anspruch 9,
wobei das_Verbinden des Endlosmaterials, das siegelfähiges Papier ist, durch Siegeln oder mittels Druck, insbesondere mittels Ultraschall, erfolgt.

## Claims

1. A disposable container (1) comprising additive (2) for water for treating objects,
wherein the additive (2) is present in water-soluble form and is located in the disposable container (1), which consists of a water-insoluble as well as water-permeable material and is formed to be added with the additive (2) located therein into the water for a single use,
**characterised in that**
the disposable container (1)
- is made of a one-piece starting material, namely of a hose, which is closed on both of its ends, when the additive is located therein, and
- is formed cationically for binding dyes, and
- the additive (2) has a flocculating agent.

2. The disposable container (1) comprising additive (2) according to the preceding claim,
**characterised in that**
the additive (2) is a washing agent for washing clothes, an agent for binding dye when washing clothes, a colouring agent, an additive agent when washing clothes, a dishwasher cleaning agent.

3. The disposable container (1) comprising additive (2) according to any one of the preceding claims,
**characterised in that**
the additive (2) is present in loose powdery or pressed powdery form.

4. The disposable container (1) comprising additive (2) according to any one of claims 1 to 3,
**characterised in that**
- the container (1) consists of a plastic non-woven, or that
- the container (1) consists of paper comprising a waterproof impregnation,
wherein the paper is preferably a heat-sealable paper, particularly preferably a heat-sealable long-fibre paper, most preferably a long-fibre paper with a water-permeability of at least 1000 l/m², preferably at least 2000 l/m².

5. The disposable container (1) comprising additive (2) according to claim 4,
**characterised in that**
the paper has plastic-containing fibres or plastic fibres, preferably polyethylene-containing fibres.

6. The disposable container (1) comprising additive (2) according to at least any one of the preceding claims,
**characterised in that**
the starting material for the container (1) consists of plastic or contains portions made of plastic, and
that the starting material can be formed into the desired form by including the additive (2) and can be sealed by means of heat.

7. The disposable container (1) comprising additive (2) according to at least any one of the preceding claims,
**characterised in that**
the container (1) is equipped, in particular imprinted, with active substance carriers, preferably with micro-encapsulated active substance carriers, in particular fragrance carriers, or with activated charcoal.

8. The disposable container (1) comprising additive (2) according to at least any one of claims 2 to 7,
**characterised in that**
the additive (2) has a washing agent composition using the modular principle, which has at least one component group A,
which is a combination of enzymes comprising proteases, starch-removing alpha-amylases, heat-stable alpha amylases, biopolymer-disintegrating cellulases, lipases, mannan removers, which are oligosaccharides, cellulases removing fruit and pectin stains, anti-greying cellulases,
wherein the component group A accounts for 10 to 15% by weight, preferably for 11% by weight,
and wherein the washing agent composition
has at least one further component group of the component groups A1, A2, B, C, D, E, F, G, H, I, K,
wherein the component group
- A1 is a combination of oxygen bleach-resistant enzymes, comprising an alpha amylase, a protease of the first type, and a protease of the second type, and accounts for 2 to 5% by weight, preferably for 3% by weight,
- A2 is a combination of bleaching agents, comprising TAED and carbamide peroxide,
and accounts for 1 to 3% by weight, preferably for 2% by weight,
- B comprises a booster, which is in particular a polymer additive compound with boosting effect, and accounts for 1 to 3% by weight, preferably for 2% by weight,
- C consists of surfactants comprising fatty alcohol sulphates, low-foam surfactants comprising cationic or amphoteric surfactants, soaps,
wherein the fatty alcohol sulphates account for 30 to 40% by weight, preferably for 36 % by weight, and the low-foam surfactants account for 16 to 20% by weight, preferably for 18% by weight,
- D comprises defoaming agent, preferably silicone defoaming agent, which accounts for 3 to 5% by weight, preferably for 4% by weight,
- E comprises dispersing agent, which accounts for 1 to 3% by weight, preferably for 2% by weight,
- F comprises optical brightening agents, comprising small proportions by weight, preferably not above 5% by weight,
- G comprises at least one component acting as bactericide, which accounts for 3 to 8% by weight, preferably for 5% by weight,
- H comprises cationised fibres, which account for 5 to 15% by weight, preferably for 10% by weight,
and/or flocculating agents, which account for 3 to 10% by weight, preferably 5% by weight,
- I comprises a laundry additive for improving the wearing comfort or as desensitising agent for the skin, in particular a silver compound and/or an aloe vera compound, of which each additive accounts for 0.5 to 2% by weight, preferably for 1% by weight,
- K comprises sequestering agents, dispersing agents and/or sheet silicates as lime deactivating agents or complexing agents, wherein the sequestering agent accounts for 8 to 12% by weight, preferably for 10% by weight, and the layer silicate accounts for 0.5 to 2% by weight, preferably for 1% by weight; all percentages by weight designations being based on 100% by weight of the washing agent composition.

9. A method for producing a disposable container (1) of a water-insoluble as well as water-permeable material, in which an additive (2) is located, according to at least any one of claims 1 to 8, wherein the container (1) can be added for the single use for treating objects in water, and wherein the additive (2) is present in water-soluble form,
**comprising the steps of**
- providing the water-insoluble as well as water-permeable material as sealable continuous material,
- forming the container by means of form-givers, such as tube or splitting wedge, thereby connecting the continuous material in at least one direction, and closing at least one side of the container,
- filling the container with the additive, and
- closing the further sides of the container.

10. The method according to claim 9,
wherein the connecting of the continuous material, which is sealable paper, takes place by sealing or by means of pressure, in particular by means of ultrasound.

## Revendications

1. Contenant à usage unique (1) avec adjuvant (2) pour l'eau, pour le traitement d'objets,
l'adjuvant (2) étant sous forme hydrosoluble et se trouvant dans le contenant à usage unique (1) qui se compose d'une matière hydro-insoluble et perméable à l'eau et qui est conçu pour être ajouté dans l'eau, avec l'adjuvant (2) qu'il contient, pour un usage unique,
**caractérisé en ce que**
le contenant à usage unique (1)
- est réalisé à partir d'une matière de départ en une pièce, notamment à partir d'un tuyau, qui est obturé à ses deux extrémités quand l'adjuvant est à l'intérieur, et
- est de conception cationique afin de fixer les couleurs et **en ce que**
- l'adjuvant (2) présente un agent floculant.

2. Contenant à usage unique (1) avec adjuvant (2) conformément à la revendication précédente,
**caractérisé en ce que**
l'adjuvant (2) est un agent de lavage pour le lavage de linge, un agent de fixation des couleurs pour le lavage de linge, une teinture, un agent additif pour le lavage de linge, un produit nettoyant pour le lave-linge.

3. Contenant à usage unique (1) avec adjuvant (2) conformément à l'une des revendications précédentes,
**caractérisé en ce que**
l'adjuvant (2) est sous forme de poudre en vrac ou de poudre comprimée.

4. Contenant à usage unique (1) avec adjuvant (2) conformément à l'une des revendications 1 à 3,
**caractérisé en ce que**
- le contenant (1) se compose de matière non-tissée synthétique ou **en ce que**
- le contenant (1) se compose de papier présentant une imprégnation imperméable,
le papier étant préférablement un papier thermoscellable, en particulier préférablement un papier à fibres longues thermoscellable, le plus préférablement un papier à fibres longues présentant une perméabilité à l'eau d'au moins 1000 l/m², préférablement au moins de 2000 l/m².

5. Contenant à usage unique (1) avec adjuvant (2) conformément à la revendication 4,
**caractérisé en ce que**
le papier présente des fibres contenant une matière synthétique ou des fibres synthétiques, préférablement des fibres contenant du polyéthylène.

6. Contenant à usage unique (1) avec adjuvant (2) conformément au moins à l'une des revendications précédentes,
**caractérisé en ce que**
la matière de départ du contenant (1) se compose de matière synthétique ou contient des taux de matière synthétique et
**en ce que** la matière de départ incluant l'adjuvant (2) peut prendre la forme souhaitée et est thermosoudable.

7. Contenant à usage unique (1) avec adjuvant (2) conformément au moins à l'une des revendications précédentes,
**caractérisé en ce que**
le contenant (1) est apprêté, en particulier imprimé avec des excipients, préférablement des excipients microencapsulés, en particulier des supports de parfums, ou est doté de charbon actif.

8. Contenant à usage unique (1) avec adjuvant (2) conformément au moins à l'une des revendications 2 à 7,
**caractérisé en ce que**
l'adjuvant (2) est une composition d'agent de lavage selon le principe modulaire, laquelle présente au moins un groupe de composants A,
qui est une combinaison d'enzymes comprenant des protéases, des alpha-amylases éliminant l'amidon, des alpha-amylases thermiquement stables, des cellulases décomposant les biopolymères, des lipases, des éliminateurs de mannane qui sont des oligosaccharides, des cellulases éliminant les tâches de fruits et de pectines, des cellulases anti-grisaille,
le groupe de composants A représentant de 10 à 15% en poids, préférablement 11% en poids, et la composition d'agent de lavage présentant au moins un autre groupe de composants parmi les groupes de composants A1, A2, B, C, D, E, F, G, H, I, J, K,
le groupe de composants
- A1 étant une combinaison d'enzymes résistantes au blanchiment à l'oxygène, comprenant une alpha-amylase, une protéase de premier type et une protéase de deuxième type, et représentant de 2 à 5% en poids, préférablement 3% en poids,
- A2 étant une combinaison d'agents de blanchiment, comprenant des TAED et du peroxyde de carbamide, et représentant de 1 à 3% en poids, préférablement 2% en poids,
- B comprenant un booster qui est en particulier un composé additif polymérique avec effet de stimulation, et représentant de 1 à 3% en poids, préférablement 2% en poids,
- C se composant de tensioactifs, comprenant des sulfates d'alcools gras, des tensioactifs peu moussants, comprenant des tensioactifs cationiques ou amphotériques, des savons,
les sulfates d'alcools gras représentant de 30 à 40% en poids, préférablement 36% en poids, et les tensioactifs peu moussants de 16 à 20% en poids, préférablement 18% en poids,
- D comprenant des agents antimousse, préférablement des agents antimousse à base de silicone, représentant de 3 à 5% en poids, préférablement 4% en poids,
- E comprenant un agent de dispersion, représentant de 1 à 3% en poids, préférablement 2% en poids,
- F comprenant des azurants optiques, avec de faibles rapports de poids, ne dépassant préférablement pas 5% en poids,
- G comprenant au moins un composant à action bactéricide, représentant de 3 à 8% en poids, préférablement 5% en poids,
- H comprenant des fibres cationisées, représentant de 5 à 15% en poids, préférablement 10% en poids, et/ou des agents floculants, représentant de 3 à 10% en poids, préférablement 5% en poids,
- I comprenant au moins un additif de linge pour améliorer le confort d'utilisation ou comme agent de désensibilisation pour la peau, en particulier un composé d'argent et/ou une composition à base d'aloe vera, dont chaque additif représente de 0,5 à 2% en poids, préférablement 1% en poids,
- K comme agent de désactivation de calcaire ou agent séquestrant formant un complexe, comprenant un agent de dispersion et/ou des phyllosilicates, l'agent séquestrant représentant de 8 à 12% en poids, préférablement 10% en poids, et le phyllosilicate représentant de 0,5 à 2% en poids, préférablement 1% en poids,
toutes les indications de pourcentage en poids se référant à 100% en poids de la composition d'agent de lavage.

9. Procédé de fabrication d'un contenant à usage unique (1) composé d'une matière hydro-insoluble et perméable à l'eau, dans laquelle se trouve un adjuvant (2), conformément au moins à l'une des revendications 1 à 8, le contenant (1) destiné à un usage unique pour le traitement d'objets pouvant être ajouté dans l'eau, et l'adjuvant (2) étant sous forme hydrosoluble, **comprenant les étapes**
- mise à disposition de la matière hydro-insoluble et perméable à l'eau comme matière sans fin scellable,
- mise en forme du contenant au moyen de matrices, comme un tube ou un coin fendeur, liaison de la matière sans fin au moins dans une direction et fermeture au moins d'un côté du contenant,
- remplissage du contenant avec l'adjuvant et
- fermeture des autres côtés du contenant.

10. Procédé conformément à la revendication 9,
la liaison de la matière sans fin qui est un papier scellable, étant réalisée par scellage ou par pression, en particulier au moyen d'ultrasons.
